# EUROPÄISCHE PATENTSCHRIFT

(11) **EP 0 626 484 B1**
(45) Veröffentlichungstag und Bekanntmachung des Hinweises auf die Patenterteilung: **03.06.1998**
(21) Anmeldenummer: 94103837.4
(22) Anmeldetag: 12.03.1994
(51) Int. Cl.: E04D 1/20, E04F 13/08

(54) **Dachplatte aus Kunststoff**
Roof panel made of synthetic material
Panneau de toiture en matière synthétique

(30) Priorität: 19.05.1993 DE 4316771; 21.06.1993 DE 4320465
(43) Veröffentlichungstag der Anmeldung: 30.11.1994
(73) Patentinhaber: ZIERER-FASSADEN GmbH, 48599 Gronau (DE); Zierer, Janina, D-48599 Gronau (DE)
(72) Erfinder: Zierer, Rudolf, 48599 Gronau (DE); Zierer, Janina, 48599 Gronau (DE)
(74) Vertreter: Habbel, Hans-Georg, Dipl.-Ing.

(56) Entgegenhaltungen:
- DE-A- 2 229 151
- DE-A- 3 713 320
- GB-A- 2 261 230

## Beschreibung

Die Erfindung bezieht sich auf eine Dachplatte aus Kunststoff gemäß dem Oberbegriff des Hauptanspruches.

Der Oberbegriff des Hauptanspruches geht von der DE-37 13 320-A1 aus, in der eine Dacheindeckung aus schalenförmigen Schindeln aus Kunststoff beschrieben wird. Bei dieser bekannten Dacheindeckung wird angestrebt, daß die Befestigung der Schindeln einfacher als bisher durchgeführt werden kann, und es wird zusätzlich zu den üblichen Dachsparren eine Profilschiene aus Metall oder Kunststoff vorgesehen, die auf den Dachsparren aufgenagelt wird und die ein solches Profil aufweist, daß die untere Schindel in eine Nut eingeschoben werden kann und die obere Schindel mit einem Riegelzapfen mit einer Hinterschneidung versehen ist, in die ein Steg dieser Profilschiene eingreift. Hierdurch werden die Schindeln an dieser Profilschiene festgelegt.

Demgegenüber liegt der Erfindung die Aufgabe zugrunde, eine aus Kunststoff bestehende Dachplatte zu schaffen, die in Form eines Biberschwanzes ausgebildet ist, wobei die einzelnen Dachplatten miteinander verankernd verbunden werden, so daß ohne zusätzliche Bauteile eine Regensicherung der einzelnen Platten gegeneinander erreicht wird.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird vorgeschlagen, daß an jeder Dachplatte an der Unterseite ein Riegelzapfen vorgesehen ist, in den der vorzugsweise hier als Stufe ausgebildete obere Randbereich der benachbarten unteren Platte eingesetzt werden kann, so daß dadurch ein Abheben der Platte verhindert wird. Gleichzeitig ist an der Unterseite der Dachplatte eine Regenleiste vorgesehen, die sich in eine Nut der darunterliegenden Dachplatte einlegt, so daß eine Stufensicherung gebildet wird, die verhindert, daß Regen auch bei Wind unter die Dachplatte gedrückt werden kann. Die Festlegung der Platten erfolgt - wie bei Biberschwanzplatten üblich - durch Vernageln im Bereich der Nagel leiste auf den Dachsparren.

Um die Stärke üblicher, aus Ton bestehender Dachplatten vorzutäuschen, ist an dem vorderen Rand jeder Dachplatte ein Steg vorgesehen, der nach unten hin vorsteht und sich auf die benachbarte, darunterliegende Platte auflegt. Hierdurch wird eine Luftschicht unter den Platten geschaffen, die als Isolationsschicht wirkt.

Durch die Größe der Nut ist es möglich, die ineinander eingepaßten Dachplatten so zu verschieben, daß der kopfseitige Randbereich der einen Dachplatte in die Hinterschneidung des Riegelzapfens eingreift und dadurch festgelegt wird.

Ein Ausführungsbeispiel der Erfindung wird nachfolgend anhand der Zeichnung erläutert. Die Zeichnung zeigt dabei in
- Fig. 1: eine Draufsicht auf zwei Bauteile für eine Biberschwanzdachplatte, in
- Fig. 2: eine Ansicht auf die beiden Bauteile und in
- Fig. 3: in größerem Maßstab die Art der riegelung der beiden Platten einander.

In der Zeichnung sind zwei Platten (1 und 2) im Biberschwanzformat gezeichnet, die nebeneinander angeordnet sind, dabei einteilig sind, wobei selbstverständlich auch mehrere solcher Platten nebeneinander vorgesehen sein können. Diese beiden Platten bilden in den Zeichnungen das Bauteil A und zwei gleiche Platten bilden das Bauteil B, wobei diese Bauteile (A und B) miteinander verbunden werden sollen.

An dem fußseitigen Rand jeder Platte 1 bzw. 2 ist ein nach unten hin vorstehender Steg 3 vorgesehen, der nach außen hin die Plattenstärke vortäuscht und eine Luftschicht schafft.

Weiterhin ist an der Unterseite eine durchlaufende geradlinige Leiste 4 vorgesehen und an jeder Unterseite je ein Riegelzapfen 5, die je eine Hinterschneidung 6 aufweisen. Die Leiste 4 liegt dabei zwischen dem Steg 3 und dem Riegelzapfen 5.

Am kopfseitigen Rand 8 jeder Platte 1 oder 2 ist unterhalb einer Nagelleiste 15 zur Außenseite hin eine Nut 7 vorgesehen, die durch eine obere, dem kopfseitigen Rand 8 der Platte 1, 2 zugewandte Wand 12 und eine untere, dem fußseitigen Rand zugewandte Wand 11 gebildet ist.

Die Stärke der Hinterschneidung 6 ist so gewählt, daß sie etwas größer als die Stärke der Platte (1 oder 2) im kopfseitigen Randbereich 9 ist, so daß es möglich ist, wie dies auch Fig. 2 verdeutlicht, daß der kopfseitige Randbereich 9 des kopfseitigen Randes 8 jeder Platte 1 oder 2 in die Hinterschneidung 6 des Riegelzapfens 5 eingeführt werden kann, wobei der mit dem Riegelzapfen 6 zusammenarbeitende Bereich etwa stufenförmig bei 14 (Stufe 14) ausgebildet ist.

Dabei legt sich gleichzeitig die Leiste 4 in den Raum der Nut 7, d. h. die Anordnung der Nut 7 und der Leiste 4 werden so gewählt, daß diese beiden Bauteile im verlegten Zustand der Platte A und B ineinandergreifen, bevor der kopfseitige Randbereich 9 in die Hinterschneidung 6 eingeführt wird. Wird dann der kopfseitige Randbereich 9 bis an das hintere Ende der Hinterschneidung 6 geführt, führt sich die Leiste 4 innerhalb des Raumes der Nut 7, und zwar so, daß sie vorzugsweise bei Anlage des kopfseitigen Randbereiches 9 am hinteren Ende der Hinterschneidung 6 an der inneren Seite der unteren Wand 11 der Nut 7 anliegt. Hierdurch wird gleichzeitig eine Stufe für die Regendichtigkeit gebildet, d. h. bei auflastendem Wind muß dieser den Regen durch das Labyrinth pressen, das durch die Zusammenarbeit zwischen Leiste 4 und Nut 7 geschaffen wird.

Hierbei legt sich weiterhin der vordere Rand 10 des Steges 3 auf die Oberseite der darunterliegenden Platte 1 oder 2, so wie dies in Fig. 3 dargestellt ist, d. h. die Höhe h des Steges 3 ist so gewählt, daß der vordere Rand 10 des Steges 3 mit der Unterseite der Hinterschneidung 6 fluchtet, wie dies ebenfalls aus Fig. 3 erkennbar ist.

Die Breite b der Nut 7 ist größer als die Tiefe der Hinterschneidung 6.

## Patentansprüche

1. Dachplatte (1, 2) aus Kunststoff, die
- einen an der Unterseite der Platte (1, 2) vorgesehenen Riegelzapfen (5) mit einer Hinterschneidung (6),
- eine im Bereich des fußseitigen Randes an der Unterseite über die Breite der Platte (1, 2) verlaufende Leiste (4) und
- im Bereich des kopfseitigen Randes (8) eine Nut (7) aufweist, die im Abstand des kopfseitigen Randes (8) angeordnet und nach oben offen ist, wobei
- die Leiste (4) zwischen dem fußseitigen Rand der Platte (1, 2) und dem Riegelzapfen (5) angeordnet und ihre Lage so gewählt ist, daß sie sich bei verlegten Platten (1, 2) in die Nut (7) der überdeckten Platte einpaßt,
dadurch gekennzeichnet, daß
- die Platte (1, 2) in der Form eines Biberschwanzes ausgebildet ist und am fußseitigen Rand der Platte (1, 2) im ganzen abgerundeten Randbereich einen nach unten vorstehenden Steg (3) aufweist,
- die Dicke des Randbereiches (9) am kopfseitigen Rand (8) etwas kleiner als die Weite der Hinterschneidung (6) des Riegelzapfens (5) ist,
- die Nut (7) eine untere, dem fußseitigen Rand der Platte (1, 2) zugewandte Wand (11) und eine obere, dem kopfseitigen Rand (8) der Platte (1, 2) zugewandte Wand (12) aufweist und
- die untere Wand (11) der Nut (7) vom kopfseitigen Rand (8) einen Abstand aufweist, der dem Abstand der Leiste (4) vom hinteren Ende der Hinterschneidung (6) des Riegelzapfens (5) entspricht.

2. Dachplatte nach Anspruch 1, dadurch gekennzeichnet, daß die Breite b der Nut (7) etwas größer als die Tiefe der Hinterschneidung (6) ist.

3. Dachplatte nach Anspruch 1 oder 2, dadurch gekennzeichnet, daß die Höhe h des Steges (3) so gewählt ist, daß der vordere Rand (10) des Steges (3) mit der Unterseite der Hinterschneidung (6) des Riegelzapfens (5) fluchtet.

4. Dachplatte nach einem der Ansprüche 1 oder 2, dadurch gekennzeichnet, daß im kopfseitigen Randbereich (9) eine zur Oberseite jeder Platte (1, 2) vorstehende Stufe (14) vorgesehen ist, die mittig zwischen zwei Platten (1, 2) liegt und deren kopfseitiger Rand (8) in die Hinterschneidung (6) greift.

## Claims

1. A roof panel (1, 2) made of plastic, which comprises
- a locking peg (5) with an undercut (6), which is provided on the underside of the panel 1, 2),
- a fitting strip (4) running over the width of the panel (1, 2) on the underside in the region of the bottom edge, and
- a groove (7) in the region of the top edge (8), which groove is disposed at a distance from the top edge (8) and is open upwards, wherein
- the fitting strip (4) is disposed between the bottom edge of the panel (1, 2) and the locking peg (5), and its position is selected so that it fits into the groove (7) of the superimposed panel when the panel (1, 2) is laid,
characterised in that
- the panel (1, 2) is constructed in the form of a plain tile and has a downwardly projecting rib (3) at the bottom edge of the panel (1, 2), in the completely rounded edge region,
- the thickness of the edge region (9) at the top edge (8) is somewhat less than the extent of the undercut (6) in the locking peg (5),
- the groove (7) has a lower wall (11) facing the bottom edge of the panel (1, 2) and an upper wall (12) facing the top edge (8) of the panel (1, 2), and
- the lower wall (11) of the groove (7) is at a distance from the top edge (8) which corresponds to the distance of the fitting strip (4) from the rear end of the undercut (6) in the locking peg (5).

2. A roof panel according to claim 1, characterised in that the width b of the groove (7) is somewhat greater than the depth of the undercut (6).

3. A roof panel according to claim 1 or 2, characterised in that the height h of the rib (3) is selected so that the front edge (10) of the rib (3) is aligned with the underside of the undercut (6) in the locking peg (5).

4. A roof panel according to either one of claims 1 or 2, characterised in that a step (14) which protrudes in relation to the upper side of each panel (1, 2) is provided in the top edge region (9), which step is situated centrally between two panels (1, 2) and the top edge (8) of which fits into the undercut (6).

## Revendications

1. Panneau de toiture (1, 2) en matière synthétique, présentant :
- un tenon de verrouillage (5) prévu en face inférieure du panneau (1, 2) et doté d'une contre-dépouille (6),
- une baguette (4) s'étendant dans la zone de la bordure côté pied, sur la face inférieure, sur la largeur du panneau (1, 2), et
- dans la zone de la bordure (8) située côté tête, une rainure (7), disposée à distance de la bordure (8) située côté tête et ouverte vers le haut,
- la baguette (4) étant disposée entre la bordure située côté pied du panneau (1, 2) et le tenon de verrouillage (5) et sa position étant choisie telle que, lorsque les panneaux (1, 2) sont posés, elle s'ajuste dans la rainure (7) du panneau recouvert,
caractérisé en ce que
- le panneau (1, 2) est réalisé sous la forme d'une tuile plate à crochet et présente, sur la bordure située côté pied du panneau (1, 2) dans toute la zone de bordure arrondie, une nervure (3) faisant saillie vers le bas,
- l'épaisseur de la zone de bordure (9) sur la bordure (8) située côté tête est un peu inférieure à la largeur de la contre-dépouille (6) du tenon de verrouillage (5),
- la rainure (7) présente une paroi inférieure (11), tournée vers la bordure située côté pied du panneau (1, 2), et une paroi supérieure (12), tournée vers la bordure (8) située côté tête du panneau (1, 2), et
- la paroi inférieure (11) de la rainure (7) présente par rapport à la bordure (8) située côté tête, un espacement qui correspond à l'espacement entre la baguette (4) et l'extrémité arrière de la contre-dépouille (6) du tenon de verrouillage (5).

2. Panneau de toiture selon la revendication 1, caractérisé en ce que la largeur b de la rainure (7) est légèrement supérieure à la profondeur de la contre-dépouille (6).

3. Panneau de toiture selon la revendication 1 ou 2, caractérisé en ce que la hauteur h de la nervure (3) est choisie telle que la bordure avant (10) de la nervure (3) est alignée par rapport à la face inférieure de la contre-dépouille (6) du tenon de verrouillage (5).

4. Panneau de toiture selon l'une des revendications 1 ou 2, caractérisé en ce que dans la zone de bordure (9) située côté tête est prévu un décrochement (14) faisant saillie vers la face supérieure de chaque panneau (1, 2) et situé centralement entre deux panneaux (1, 2) et dont la bordure (8) située côté tête s'engage dans la contre-dépouille (6).
